# EUROPÄISCHE PATENTSCHRIFT

(11) **EP 4 339 090 B1**
(45) Veröffentlichungstag und Bekanntmachung des Hinweises auf die Patenterteilung: **20.11.2024**
(21) Anmeldenummer: 23192159.4
(22) Anmeldetag: 18.08.2023
(51) Int. Cl.: B63G 8/04, B63G 8/40

(54) **ENTFALTBARE SÜLLERHÖHUNG**
UNFOLDABLE FURNITURE ELEVATION
AUGMENTATION DE PUISSANCE DÉPLOYABLE

(30) Priorität: 25.08.2022 DE 102022208823
(43) Veröffentlichungstag der Anmeldung: 20.03.2024
(73) Patentinhaber: thyssenkrupp Marine Systems GmbH, 24143 Kiel (DE); thyssenkrupp AG, 45143 Essen (DE)
(72) Erfinder: Malletschek, Andreas, 24340 Eckernfoerde (DE); Kölsch, Andreas, 24816 Stafstedt (DE); Hempfling, Florian, 24625 Negenharrie (DE); Gellert, Giacomo, 24340 Eckernförde (DE)
(74) Vertreter: thyssenkrupp Intellectual Property GmbH

(56) Entgegenhaltungen:
- DE-U- 1 866 612
- KR-U- 20170 002 733

## Beschreibung

Die Erfindung betrifft ein Unterseeboot mit einem Luk mit einer entfaltbaren Süllerhöhung, auch entfaltbares Schanzkleid oder aufblasbare oder entfaltbare Freibord-Verlängerung oder entfaltbare Freiborderhöhung genannt, welches das Luk im entfalteten Zustand umgibt, wobei die entfaltbare Süllerhöhung im Lagerzustand außerhalb des Druckkörpers und außerhalb einer Schleuse, einem Schacht oder einer ähnlichen Ausstiegsmöglichkeit aus dem Druckkörper eines Unterseebootes dauerhaft angeordnet ist.

Wenn ein Unterseeboot im Notfall auftaucht, um die Besatzung zu evakuieren kann es vorkommen, dass beispielsweise durch eingedrungenes Wasser das Unterseeboot tiefer im Wasser liegt, sodass Schleusen, welche auf das Oberdeck führen, nicht genutzt werden können, da diese unterhalb der Wasserlinie liegen oder von Wellen überspült werden können. Daher kann dann gegebenenfalls nur noch die im Turm angeordnete Schleuse genutzt werden, was die Evakuierung verlangsamt. Es ist daher notwendig, eine Süllerhöhung um die tieferliegenden Ausstiege/Schleusen zu erreichten, um diese nutzen zu können. Dafür sind beispielsweise in die Schleuse einbringbare Systeme bekannt, die sich dann beim Öffnen der Schleuse entfalten. Das hat jedoch zwei Nachteile. Zum einen muss das System in den Ausstieg/die Schleuse eingebracht werden, was Zeit kostet. Zum anderen kann ein Entfalten erst nach dem Öffnen erfolgen, sodass Wasser in die Schleuse eindringt.

Militärische Unterseeboot haben eine hohe Standzeit auf Wasser. Damit müssen Systeme für den langfristigen Kontakt mit Seewasser geeignet sein. Außerdem ist ein sehr breiter Temperaturbereich für das umgebende Wasser abzudecken. Hinzu kommen wechselnde Druckbelastungen durch den unterschiedlichen Druck bei verschiedenen Tauchtiefen. Um dieses zu erreichen, kann die entfaltbare Süllerhöhung im eingefaltetem Zustand in einem druckfesten Behälter angeordnet werden. Nachteil hiervon ist jedoch der hohe Platz- und Gewichtsbedarf.

Eine weitere Randanforderung ist, dass die entfaltbare Süllerhöhung einen Zugang für ein Rettungsunterseeboot nicht blockieren darf. Ein Andocken an den entsprechenden Flansch muss weiter möglich sein.

Aus der DE 18 66 612 U ist ein Boot für Tiefseetauchungen bekannt.

Aus der US 2014 / 0 090 590 A1 ist ein schleppbares, druckbeaufschlagtes Trockentauchfahrzeug mit Luftversorgung an der Oberfläche bekannt. Auch aus Dokument KR20170002733U ist ein Unterseeboot mit einer faltbaren Süllerhöhung bekannt.

Aufgabe der Erfindung ist es, eine entfaltbare Süllerhöhung für den dauerhaften Einsatz in einem Unterseeboot bereitzustellen.

Gelöst wird diese Aufgabe durch ein Unterseeboot mit den in Anspruch 1 angegebenen Merkmalen. Vorteilhafte Weiterbildungen ergeben sich aus den Unteransprüchen, der nachfolgenden Beschreibung sowie den Zeichnungen.

Das erfindungsgemäße Unterseeboot weist einen Druckkörper und wenigstens bereichsweise eine äußere Hülle auf. Das Unterseeboot weist wenigstens ein erstes Luk auf. Das erste Luk ist beispielsweise und bevorzugt ein Batterieschacht. Das wenigstens eine erste Luk ist im Freiborddeck angeordnet, also an der Oberseite, aber nicht im Turm. Das Freiborddeck ist in Normalzustand bei dem aufgetauchten Unterseeboot über Wasser, wobei Wellen jedoch vergleichsweise leicht über das Freiborddeck fließen können, wenn der Wellengang entsprechend ist. Liegt das Unterseeboot tiefer im Wasser, beispielsweise, weil Wasser ins Innere des Druckkörpers eingedrungen ist, so kann das Freiborddeck auch überspült sein. Das Freiborddeck wird wenigstens im Bereich des ersten Luks durch die äußere Hülle gebildet. Das Freiborddeck bei einem Unterseeboot ist die Oberseite des Unterseebootes über die sich nur noch der Turm erhebt. Die Oberfläche stellt somit das oberste durchlaufende Deck eines Unterseebootes dar. Das wenigstens eine erste Luk ist von einer Stauvorrichtung für eine entfaltbare Süllerhöhung im nicht entfalteten Zustand umgeben.

Erfindungsgemäß weist die Stauvorrichtung einen nach oben offenen Aufnahmekörper und einen den Aufnahmekörper nach oben verschließenden Deckel auf. Innerhalb des durch den Aufnahmekörper und den Deckel gebildeten Innenraum ist die entfaltbares Süllerhöhung im nicht entfalteten Zustand angeordnet. Der Innenraum ist, vorzugsweise gasfrei, mit einem Fluid verfüllt. Da dabei naturgemäß kleine Restgasmengen nicht vollständig vermieden werden können und es dadurch bei unterschiedlichen Tauchtiefen und damit Umgebungsdrücken zu einer Volumenänderung kommen kann, ist der Innenraum fluidführend mit einer ersten Seite einer Druckausgleichseinheit, beispielsweise einem Druckausgleichskolben, verbunden. Die zweite Seite der ersten Druckausgleichseinheit ist mit der Umgebung verbunden. Dadurch erfolgt der Ausgleich. Eine Unterbringung in einem druckfesten Gehäuse kann dadurch vermieden werden. Gleichzeitig ist durch die Unterbringung in einem geschlossenen und mit Fluid gefüllten Aufnahmekörper eine dauerhafte Lagerung möglich, ohne dass beispielsweise Korrosion oder Bewuchs problematisch sind.

In einer weiteren Ausführungsform der Erfindung sind der Aufnahmekörper und der Deckel miteinander verklebt. Insbesondere sind der Aufnahmekörper und der Deckel mit Silikon miteinander verklebt. Um ein gezieltes Aufbrechen der Verklebung beim Entfalten der entfaltbaren Süllerhöhung zu erreichen, kann die Stauvorrichtung wenigstens ein erstes Schneidelement aufweisen. Das erste Schneidelement ist derart angeordnet, dass das erste Schneidelement während der Öffnungsbewegung des Deckels in die Verklebung zwischen Aufnahmekörper und Deckel eindringt. Damit ist das erste Schneidelement bevorzugt unter der Verklebung angeordnet, sodass dieses beim Öffnen des Deckels nach oben von unten in die Verklebung einschneidet und somit ein unkontrolliertes und schlagartiges aufreißen verhindert wird. Bevorzugt weist der Aufnahmekörper drei bis acht Schneidelemente auf. Bevorzugt weist das Schneidelement eine dreieckige oder trapezförmige Klinge auf, wobei die Spitze zur Verklebung gerichtet ist. Damit wird zunächst nur ein kleiner, sich aber verbreiternder Einschnitt erzielt.

In einer weiteren Ausführungsform der Erfindung ist das Fluid Ethan-1,2-diol, auch beispielsweise Ethylenglykol genannt. Dieses verbindet Gefrierschutzeigenschaften und damit auch Einsatzfähigkeit in arktischen Gewässern mit guten Korrosionsschutzeigenschaften. Auch lassen sich viele Kunststoffe auch über lange Zeiträume stabil in Ethan-1,2-diol lagern.

In einer weiteren Ausführungsform der Erfindung weist das Unterseeboot eine Auslösevorrichtung zum Auslösen des Entfaltens der entfaltbaren Süllerhöhung auf, wobei die Auslösevorrichtung aus dem Inneren des Druckkörpers betätigt werden kann. Dieses ermöglicht ein Auslösen bereits vor dem Öffnen des Luks, sodass maximal das Wasser, welches innerhalb der entfalteten Süllerhöhung ist, beim Öffnen des Luks in das Unterseeboot eindringen kann. Bevorzugt arbeitet die Auslösevorrichtung mit Druckluft. Dieses hat zwei Vorteile. Zum einen wird Druckluft üblicherweise zum Entfalten der entfaltbaren Süllerhöhung verwendet (alternativ wäre eine gaserzeugende Reaktion analog einem Airbag möglich), zum anderen ist Druckluft auch nach Ausfall elektrischer Systeme in einem Notfall meist noch verfügbar, beispielsweise aus Gasflaschen.

In einer weiteren Ausführungsform der Erfindung liegt die Oberseite des Deckels in der Ebene der Außenseite der äußeren Hülle. Im Normalzustand bildet sich somit eine ebene, strömungsoptimierte Fläche. Die Stauvorrichtung erzeugt somit keine Verwirbelungen, die sich negativ auf Verbrauch oder Signatur auswirken.

In einer weiteren Ausführungsform der Erfindung ist zwischen dem Luk und der Stauvorrichtung ein Andockflansch angeordnet. Insbesondere dient der Andockflansch zum Andocken eines Rettungsunterseebootes ("Submerged Rescue Vehicle", SRV).

In einer weiteren Ausführungsform der Erfindung weist die erste Druckausgleichseinheit, bevorzugt in Form eines Druckausgleichskolbens, eine Kolbenstange auf. Die Kolbenstange ist als Füllstandsanzeiger für die visuelle Kontrolle ausgeführt. Beispielsweise weist die Kolbenstange Zahlen und oder unterschiedlich farbige Streifen auf. Dadurch ist erkennbar, wie weit die Druckausgleichseinheit mit Fluid gefüllt ist, wieviel Druckausgleichsvolumen an Fluid also zur Verfügung steht. Durch diese einfache Lösung kann auf weitere und damit fehleranfällige Teile verzichtet werden.

In einer weiteren Ausführungsform der Erfindung weist die Druckausgleichseinheit einen Membranspeicher auf. Das Seewasser befindet sich in dieser Ausführung innerhalb einer Membran des Membranspeichers und kommt somit nur mit der Membran aber nicht mit weiteren Bauteilen der Druckausgleichseinheit in Kontakt. Dadurch werden bewegliche Teile mit Seewasserkontakt reduziert und so das Risiko einer Korrosion und damit verbundenen Fehlfunktion minimiert.

In einer weiteren Ausführungsform der Erfindung weist die erste Druckausgleichseinheit ein Volumen von 1 bis 10 l auf.

In einer weiteren Ausführungsform der Erfindung weist die erste Druckausgleichseinheit ein Federelement auf der zweiten Seite auf. Somit wird dafür gesorgt, dass die Stauvorrichtung immer einen leichten Überdruck aufweist und somit bei einem Leck Fluid in die Umgebung austritt, aber kein Wasser in den Innenraum gelangt.

In einer weiteren Ausführungsform der Erfindung weist das Unterseeboot eine zweite Druckausgleichseinheit und eine dritte Druckausgleichseinheit auf. Der Innenraum ist fluidführend mit einer ersten Seite der zweiten Druckausgleichseinheit verbunden und die zweite Seite der zweiten Druckausgleichseinheit ist mit der Umgebung verbunden. Der Innenraum ist weiter fluidführend mit einer ersten Seite der dritten Druckausgleichseinheit verbunden und die zweite Seite der dritten Druckausgleichseinheit ist mit der Umgebung verbunden. Es können auch noch weitere Druckausgleichseinheiten vorgesehen sein. Durch die Verwendung von drei oder mehr Druckausgleichseinheiten werden die Druckausgleichseinheiten kleiner und lassen sich so leichter baulich integrieren. Außerdem, sollte es bei einer Druckausgleichseinheit zu einem Versagen kommen, zum Beispiel einem verklemmten Kolben, so ist der Druckausgleich noch gewährleistet, nur mit verringertem Reservevolumen.

In einer weiteren Ausführungsform der Erfindung bestehen der Aufnahmekörper und der Deckel aus faserverstärktem Kunststoff, insbesondere aus glasfaserverstärktem Kunststoff. Glasfaserverstärkte Kunststoffe sind im Gegensatz zu kohlefaserverstärkten Kunststoffen isolierend und weniger Wechselwirkung zu den anderen im Unterseeboot verwendeten Materialien.

In einer weiteren Ausführungsform der Erfindung weist das Unterseeboot eine Schneidevorrichtung auf, wobei die Schneidevorrichtung zur Abtrennung der entfaltbaren Süllerhöhung im entfalteten Zustand ausgebildet ist. Dieses ist vorteilhaft, wenn die Evakuierung an der Wasseroberfläche nicht abgeschlossen werden kann und weitere Personen aus dem gesunkenem Unterseeboot mit einem Rettungs-Unterseeboot gerettet werden sollen.

Nachfolgend ist das erfindungsgemäße Unterseeboot anhand eines in den Zeichnungen dargestellten Ausführungsbeispiels näher erläutert.
Fig. 1 Unterseeboot
Fig. 2 Aufsicht
Fig. 3 Querschnitt

In Fig. 1 ist ein Unterseeboot 10 mit entfalteten Süllerhöhungen 20 gezeigt. Hierdurch können nicht nur die Turmschleuse 32 für die Evakuierung verwendet werden, sondern auch die beiden Batterieschächte 30. Ohne die entfalteten Süllerhöhungen 20 wäre die Wasseroberfläche 40 zu nah am Luk, sodass Wasser eindringen könnte.

Fig. 2 zeigt eine Aufsicht auf das Luk 34. Umgebend ist zunächst ein Andockflansch 50 für ein Rettungs-Unterseeboot (SRV) angeordnet. Dahinter ist die Stauvorrichtung 60 angeordnet.

In Fig. 3 ist die Stauvorrichtung 60 im Querschnitt dargestellt. Im Gegensatz zu Fig. 1 ist hier die entfaltbare Süllerhöhung 20 im nicht entfalteten Zustand gezeigt, also dem normalen Betriebszustand. Der Aufnahmekörper 130 und der mit dem Aufnahmekörper 130 verklebte Deckel 140 bilden einen Innenraum 150, in welchem die Süllerhöhung 20 angeordnet ist. Der Innenraum ist mit einem Fluid, insbesondere Ethan-1 ,2-diol verfüllt, sodass die Volumenänderung des Innenraums bei unterschiedlichen Außendrücken (Tauchtiefen) minimal ausfallen. Um diese dennoch kompensieren zu können ist der Innenraum 150 mit der ersten Seite 162 der Druckausgleichseinheit 160 verbunden, Die zweite Seite 164 der Druckausgleichseinheit 160 ist über eine Umgebungsverbindung 166 mit der Umgebung verbunden und steht damit immer unter dem Umgebungsdruck. In der zweiten Seite 164 kann optional eine Feder angeordnet sein, sodass im Innenraum 150 immer ein geringer Überdruck vorherrscht.

Der Aufnahmekörper 130 und der Deckel 140 sind über Verklebungen 170 dicht miteinander verbunden. Um diese Verklebungen 170 gezielt zu öffnen, wenn die Süllerhöhung 20 entfaltet wird, sind am Deckel 140 Schneidelemente 180 angeordnet.

Diese Schneidelemente 180 sind im gezeigten Beispiel U-förmig ausgebildet und fest mit dem Deckel 140 verbunden. Die scharfe Seite endet kurz vor der Verklebung 170, sodass diese, sobald der Deckel nach oben gedrückt wird, in die Verklebung 170 einschneidet.

Um die Süllerhöhung 20 zu entfalten ist im Inneren des Druckkörpers 100 eine Auslösevorrichtung 190, beispielsweise in Form eines Gasventils, angeordnet, sodass Gas aus dem Druckgasvorrat 200 in die Süllerhöhung 20 geführt und dieses dadurch aufgeblasen und somit entfaltet wird.

Der Deckel 140 bildet einen Teil der äußeren Hülle 110, sodass eine strömungsgünstige Oberfläche entsteht.

### Bezugszeichen

- 10: Unterseeboot
- 20: Süllerhöhung
- 30: Batterieschacht
- 32: Turmschleuse
- 34: Luk
- 40: Wasseroberfläche
- 50: Andockflansch
- 60: Stauvorrichtung
- 100: Druckkörper
- 110: äußere Hülle
- 130: Aufnahmekörper
- 140: Deckel
- 150: Innenraum
- 160: Druckausgleichseinheit
- 162: erste Seite
- 164: zweite Seite
- 166: Umgebungsverbindung
- 170: Verklebung
- 180: Schneidelement
- 190: Auslösevorrichtung
- 200: Druckgasvorrat

## Patentansprüche

1. Unterseeboot (10), wobei das Unterseeboot (10) einen Druckkörper (100) und wenigstens bereichsweise eine äußere Hülle (110) aufweist, wobei das Unterseeboot (10) wenigstens ein erstes Luk (34) aufweist, wobei das wenigstens eine erste Luk (34) im Freiborddeck angeordnet ist, wobei das Freiborddeck wenigstens im Bereich des ersten Luks (34) durch die äußere Hülle (110) gebildet wird, wobei das wenigstens eine erste Luk (34) von einer Stauvorrichtung (60) für eine entfaltbare Süllerhöhung (20) im nicht entfalteten Zustand umgeben ist, **dadurch gekennzeichnet, dass** die Stauvorrichtung (60) einen nach oben offenen Aufnahmekörper (130) und einen den Aufnahmekörper (130) nach oben verschließenden Deckel (140) aufweist, wobei innerhalb des durch den Aufnahmekörper (130) und den Deckel (140) gebildeten Innenraum (150) die entfaltbare Süllerhöhung (20) im nicht entfalteten Zustand angeordnet ist, wobei der Innenraum (150) gasfrei mit einem Fluid verfüllt ist, wobei der Innenraum (150) fluidführend mit einer ersten Seite (162) einer ersten Druckausgleichseinheit (160) verbunden ist, wobei die zweite Seite (164) der ersten Druckausgleichseinheit (160) mit der Umgebung verbunden ist.

2. Unterseeboot (10) nach Anspruch 1, **dadurch gekennzeichnet, dass** der Aufnahmekörper (130) und der Deckel (140) miteinander verklebt sind.

3. Unterseeboot (10) nach Anspruch 2, **dadurch gekennzeichnet, dass** der Aufnahmekörper (130) und der Deckel (140) mit Silikon miteinander verklebt sind.

4. Unterseeboot (10) nach einem der Ansprüche 2 bis 3, **dadurch gekennzeichnet, dass** die Stauvorrichtung (60) wenigstens ein erstes Schneidelement (180) aufweist, wobei das erste Schneidelement (180) derart angeordnet ist, dass das erste Schneidelement (180) während der Öffnungsbewegung des Deckels (140) in die Verklebung (170) zwischen Aufnahmekörper (130) und Deckel (140) eindringt.

5. Unterseeboot (10) nach einem der vorstehenden Ansprüche, **dadurch gekennzeichnet, dass** das Fluid Ethan-1,2-diol ist.

6. Unterseeboot (10) nach einem der vorstehenden Ansprüche, **dadurch gekennzeichnet, dass** das Unterseeboot (10) eine Auslösevorrichtung (190) zum Auslösen des Entfaltens der entfaltbaren Süllerhöhung (20) aufweist, wobei die Auslösevorrichtung (190) aus dem Inneren des Druckkörpers (100) betätigt werden kann.

7. Unterseeboot (10) nach Anspruch 5, **dadurch gekennzeichnet, dass** die Auslösevorrichtung (190) mit Druckluft arbeitet.

8. Unterseeboot (10) nach einem der vorstehenden Ansprüche, **dadurch gekennzeichnet, dass** die Oberseite des Deckels (140) in der Ebene der Außenseite der äußeren Hülle (110) liegt.

9. Unterseeboot (10) nach einem der vorstehenden Ansprüche, **dadurch gekennzeichnet, dass** zwischen dem Luk (34) und der Stauvorrichtung (60) ein Andockflansch (50) angeordnet ist.

10. Unterseeboot (10) nach einem der vorstehenden Ansprüche, **dadurch gekennzeichnet, dass** die erste Druckausgleichseinheit (160) eine Kolbenstange aufweist, wobei die Kolbenstange als Füllstandsanzeiger für die visuelle Kontrolle ausgeführt ist.

11. Unterseeboot (10) nach einem der vorstehenden Ansprüche, **dadurch gekennzeichnet, dass** die erste Druckausgleichseinheit (160) ein Volumen von 1 bis 10 l aufweist.

12. Unterseeboot (10) nach einem der vorstehenden Ansprüche, **dadurch gekennzeichnet, dass** das Unterseeboot (10) eine zweite Druckausgleichseinheit (160) und eine dritte Druckausgleichseinheit (160) aufweist, wobei der Innenraum (150) fluidführend mit einer ersten Seite (162) der zweiten Druckausgleichseinheit (160) verbunden ist, wobei die zweite Seite (164) der zweiten Druckausgleichseinheit (160) mit der Umgebung verbunden ist, wobei der Innenraum (150) fluidführend mit einer ersten Seite (162) der dritten Druckausgleichseinheit (160) verbunden ist, wobei die zweite Seite (164) der dritten Druckausgleichseinheit (160) mit der Umgebung verbunden ist.

13. Unterseeboot (10) nach einem der vorstehenden Ansprüche, **dadurch gekennzeichnet, dass** der Aufnahmekörper (130) und der Deckel (140) aus faserverstärktem Kunststoff bestehen, insbesondere aus glasfaserverstärktem Kunststoff.

14. Unterseeboot (10) nach einem der vorstehenden Ansprüche, **dadurch gekennzeichnet, dass** das Unterseeboot (10) eine Schneidevorrichtung aufweist, wobei die Schneidevorrichtung zur Abtrennung der entfaltbaren Süllerhöhung (20) im entfalteten Zustand ausgebildet ist.

## Claims

1. Submarine (10), wherein the submarine (10) has a pressure hull (100) and an outer hull (110) at least in some areas, wherein the submarine (10) has at least one first hatch (34), wherein the at least one first hatch (34) is arranged in the freeboard deck, wherein the freeboard deck is formed by the outer hull (110) at least in the region of the first hatch (34), wherein the at least one first hatch (34) is surrounded by a stowage device (60) for a deployable coaming (20) in the non-deployed state, **characterised in that in that** the stowage device (60) has an upwardly open receiving body (130) and a cover (140) which closes the receiving body (130) at the top, the deployable coaming (20) being arranged within the interior space (150) formed by the receiving body (130) and the cover (140) in the non-deployed state, wherein the interior (150) is filled with a fluid in a gas-free manner, wherein the interior (150) is connected in a fluid-conducting manner to a first side (162) of a first pressure equalisation unit (160), wherein the second side (164) of the first pressure equalisation unit (160) is connected to the environment.

2. Submarine (10) according to claim 1, **characterised in that** the receiving body (130) and the cover (140) are glued together.

3. Submarine (10) according to claim 2, **characterised in that** the receiving body (130) and the cover (140) are bonded together with silicone.

4. Submarine (10) according to one of claims 2 to 3, **characterised in that** the stowage device (60) has at least one first cutting element (180), the first cutting element (180) being arranged in such a way that the first cutting element (180) penetrates into the bonding (170) between the receiving body (130) and the cover (140) during the opening movement of the cover (140).

5. Submarine (10) according to one of the preceding claims, **characterised in that** the fluid is ethane-1,2-diol.

6. Submarine (10) according to one of the preceding claims, **characterised in that** the submarine (10) has a release device (190) for triggering the deployment of the deployable coaming (20), wherein the release device (190) can be actuated from the interior of the pressure hull (100).

7. Submarine (10) according to claim 5, **characterised in that** the release device (190) operates with compressed air.

8. Submarine (10) according to one of the preceding claims, **characterised in that** the upper side of the cover (140) lies in the plane of the outer side of the outer hull (110).

9. Submarine (10) according to one of the preceding claims, **characterised in that** a docking flange (50) is arranged between the hatch (34) and the stowage device (60).

10. Submarine (10) according to one of the preceding claims, **characterised in that** the first pressure equalisation unit (160) has a piston rod, the piston rod being designed as a level indicator for visual inspection.

11. Submarine (10) according to one of the preceding claims, **characterised in that** the first pressure equalisation unit (160) has a volume of 1 to 10 litres.

12. Submarine (10) according to one of the preceding claims, **characterised in that** the submarine (10) has a second pressure equalisation unit (160) and a third pressure equalisation unit (160), the interior (150) being connected in a fluidcarrying manner to a first side (162) of the second pressure equalisation unit (160), wherein the second side (164) of the second pressure equalisation unit (160) is connected to the environment, wherein the interior (150) is connected in a fluid-conducting manner to a first side (162) of the third pressure equalisation unit (160), wherein the second side (164) of the third pressure equalisation unit (160) is connected to the environment.

13. Submarine (10) according to one of the preceding claims, **characterised in that** the receiving body (130) and the cover (140) are made of fibre-reinforced plastic, in particular of glass fibre-reinforced plastic.

14. Submarine (10) according to one of the preceding claims, **characterised in that** the submarine (10) has a cutting device, the cutting device being designed to cut off the deployable coaming (20) in the deployed state.

## Revendications

1. Sous-marin (10), dans lequel le sous-marin (10) a une coque sous pression (100) et une coque extérieure (110) au moins dans certaines zones, dans lequel le sous-marin (10) a au moins une première écoutille (34), dans lequel l'au moins une première écoutille (34) est disposée dans le pont de franc-bord, dans lequel le pont de franc-bord est formé par la coque extérieure (110) au moins dans la région de la première écoutille (34), dans lequel l'au moins une première écoutille (34) est entourée d'un dispositif de rangement (60) pour une hiloire déployable (20) à l'état non déployé, **caractérisé en ce que** le dispositif de rangement (60) a un corps de réception (130) ouvert vers le haut et un couvercle (140) qui ferme le corps de réception (130) en haut, l'hiloire déployable (20) étant disposée dans l'espace intérieur (150) formé par le corps de réception (130) et le couvercle (140) à l'état non déployé, l'espace intérieur (150) est rempli d'un fluide sans gaz, l'espace intérieur (150) est relié par conduction à un premier côté (162) d'une première unité d'égalisation de pression (160), le second côté (164) de la première unité d'égalisation de pression (160) étant relié à l'environnement.

2. Sous-marin (10) selon la revendication 1, **caractérisé par le fait que** le corps récepteur (130) et le couvercle (140) sont collés l'un à l'autre.

3. Sous-marin (10) selon la revendication 2, **caractérisé par le fait que** le corps récepteur (130) et le couvercle (140) sont collés ensemble avec du silicone.

4. Sous-marin (10) selon l'une des revendications 2 à 3, **caractérisé en ce que** le dispositif de rangement (60) comporte au moins un premier élément coupant (180), le premier élément coupant (180) étant disposé de telle sorte que le premier élément coupant (180) pénètre dans la liaison (170) entre le corps de réception (130) et le couvercle (140) lors du mouvement d'ouverture du couvercle (140).

5. Sous-marin (10) selon l'une des revendications précédentes, **caractérisé par le fait que le** fluide est l'éthane-1,2-diol.

6. Sous-marin (10) selon l'une des revendications précédentes, **caractérisé en ce que** le sous-marin (10) possède un dispositif de déclenchement (190) pour déclencher le déploiement de l'hiloire déployable (20), le dispositif de déclenchement (190) pouvant être actionné depuis l'intérieur de la coque pressurisée (100).

7. Sous-marin (10) selon la revendication 5, **caractérisé par le fait que** le dispositif de libération (190) fonctionne à l'air comprimé.

8. Sous-marin (10) selon l'une des revendications précédentes, **caractérisé en ce que** la face supérieure du couvercle (140) se trouve dans le plan de la face externe de la coque extérieure (110).

9. Sous-marin (10) selon l'une des revendications précédentes, **caractérisé en ce qu'**une bride d'accostage (50) est disposée entre l'écoutille (34) et le dispositif d'arrimage (60).

10. Sous-marin (10) selon l'une des revendications précédentes, **caractérisé en ce que** la première unité d'égalisation de pression (160) comporte une tige de piston, la tige de piston étant conçue comme un indicateur de niveau pour l'inspection visuelle.

11. Sous-marin (10) selon l'une des revendications précédentes, **caractérisé par le fait que** la première unité d'égalisation de pression (160) a un volume de 1 à 10 litres.

12. Sous-marin (10) selon l'une des revendications précédentes, **caractérisé en ce que** le sous-marin (10) comporte une deuxième unité d'égalisation de pression (160) et une troisième unité d'égalisation de pression (160), l'intérieur (150) étant relié de manière à transporter le fluide à un premier côté (162) de la deuxième unité d'égalisation de pression (160), dans lequel le deuxième côté (164) de la deuxième unité d'égalisation de pression (160) est relié à l'environnement, dans lequel l'intérieur (150) est relié de manière à conduire le fluide à un premier côté (162) de la troisième unité d'égalisation de pression (160), dans lequel le deuxième côté (164) de la troisième unité d'égalisation de pression (160) est relié à l'environnement.

13. Sous-marin (10) selon l'une des revendications précédentes, **caractérisé en ce que** le corps de réception (130) et le couvercle (140) sont en plastique renforcé de fibres, en particulier en plastique renforcé de fibres de verre.

14. Sous-marin (10) selon l'une des revendications précédentes, **caractérisé en ce que** le sous-marin (10) comporte un dispositif de coupe, le dispositif de coupe étant conçu pour couper l'hiloire déployable (20) à l'état déployé.
